# FASCICULE DE BREVET EUROPEEN

(11) **EP 0 449 794 B1**
(45) Date de publication et mention de la délivrance du brevet: **30.03.1994**
(21) Numéro de dépôt: 91870027.9
(22) Date de dépôt: 20.02.1991
(51) Int. Cl.: B65D 77/06

(54) **Nouvel emballage pour produits liquides ou pulvérulents**
Neue Verpackung für flüssige oder pulverförmige Güter
New package for liquid or powdery products

(30) Priorité: 23.02.1990 BE 9000204
(43) Date de publication de la demande: 02.10.1991
(73) Titulaire: S.A. INCOPLAS N.V., B-1040 Bruxelles (BE)
(72) Inventeur: Della Riva, Carlo, B-1050 Bruxelles (BE)
(74) Mandataire: Duyck, Frans N.E.

(56) Documents cités:
- DE-U- 8 904 656
- FR-A- 2 395 913
- NL-A- 6 812 152
- US-A- 2 799 427

## Description

La présente invention concerne un emballage pour produits liquides ou pulvérulents convenant notamment pour des produits alimentaires et des produits chimiques.

Le conditionnement et le transport de produits susceptibles de s'écouler (en particulier les produits liquides) ont constitué de tous temps un problème délicat.

Bien que le transport de produits pulvérulents puisse être effectué suivant d'autres modalités, l'invention apporte une alternative avantageuse.

Les récipients métalliques et les récipients en verre sont nettement moins utilisés que par le passé : ils sont généralement lourds, permettent peu de variations de forme et sont relativement coûteux. Les récipients en verre sont, en outre, cassables, ce qui est un inconvénient majeur; les récipients métalliques sont, eux, facilement déformés de manière irréversible en cas de chute.

Aussi, depuis quelques dizaines d'années, l'utilisation de récipients divers en matière plastique s'est largement répandue pour le conditionnement, entre autres, de produits liquides alimentaires ou d'usage dans l'industrie ou la vie quotidienne.

On a donc remplacé progressivement toutes sortes de récipients anciennement fabriqués en verre ou en métal par des récipients en matière plastique destinés aux mêmes types d'utilisation, ces nouveaux récipients permettant une manutention et une manipulation plus aisées, notamment en raison de la diminution des risques de bris ou de déformations dommageables.

Un certain nombre de problèmes spécifiques à l'utilisation des matières plastiques pour emballer des produits liquides sont apparus au fil du temps, dont certains subsistent aujourd'hui encore, et auxquels la présente invention tente de remédier.

Pour des raisons d'économie, il est souhaitable que les récipients en matière plastique soient aussi légers que possible. Dans cette optique, et en partant de formes copiées des emballages en verre ou en métal, les emballages en matière plastique ont progressivement évolué vers des formes mieux adaptées aux caractéristiques du matériau, ces formes permettant d'optimaliser la résistance à la compression verticale, la limite étant donnée par une déformation non visible et non permanente de l'emballage.

La plupart des formes mises au point qui présentent à la fois une bonne résistance à la compression verticale et un poids léger ont cependant un inconvénient majeur : le rapport entre le volume occupé par le gabarit de l'emballage et le volume de produit liquide conditionné est élevé et n'est en tout cas jamais proche de la valeur optimale de 1:1. Dans les flacons en forme de goutte d'eau, par exemple, ce rapport est généralement de l'ordre de 1,5:1 à 2,2:1. La perte de volume est donc énorme et augmente considérablement les coûts d'emballage, de manutention, de stockage et de distribution.

Du fait même de leur rigidité, la plupart des récipients en matière plastique occupent également une place considérable dans le volume des déchets ménagers ou de l'industrie. On comprend aisément qu'il est souhaitable que ce volume soit réduit autant que possible.

Par ailleurs, les emballages de forme parallélépipédique sont utilisés quotidiennement depuis des temps très reculés pour le conditionnement de matières solides. Les boîtes en carton, légères et résistantes, sont particulièrement appréciées : elles permettent une bonne exploitation de l'espace, sont faciles à empiler et à palettiser, et leur volume peut être réduit après usage.

Il est également connu d'utiliser des boîtes en carton pour le conditionnement de produits liquides, pour autant qu'elles soient imperméabilisées au moyen de matières plastiques.

Ainsi, on connaît des boîtes en carton plastifié du type brique à lait, qui comportent une faible quantité de matière plastique et occupent un volume réduit dans les ordures après usage, pour peu que l'on veille à les aplatir.

Ces boîtes sont fabriquées sur des machines spécialement destinées à cet usage, à partir d'une feuille de carton. Au moins une couche de polyéthylène, et éventuellement une couche d'un autre matériau tel que l'aluminium sont rendues solidaires de la feuille de carton par contre-collage ou d'autres moyens. Il en résulte un inconvénient particulièrement gênant sur le plan écologique : les matériaux qui constituent la couche composite unique de l'emballage sont indissociables et ne peuvent donc être séparés par des moyens simples. Ils ne pourront donc ni être détruits sélectivement par incinération ni être récupérés à des fins de recyclage. Le carton lui-même, étant plastifié, est rendu imputrescible.

Le mode d'ouverture des boîtes du type brique à lait est le suivant : l'utilisateur doit relever une partie pliée sur le dessus de la boîte et rabattue sur les côtés et en découper un coin. Pour peu que la coupure ne soit pas correctement effectuée, ce qui arrive fréquemment, il se produit un débordement du lait dès que l'utilisateur prend la brique en main pour en verser le contenu. Après l'ouverture, il n'est pas prévu de pouvoir refermer ce type d'emballage.

Pour le conditionnement de lessives liquides, on a développé récemment des emballages formés d'une combinaison de carton et de feuilles de matières plastiques pouvant, dans certains cas, être refermés après chaque prélèvement de produit.

On a commercialisé, notamment, des emballages du genre brique à lait décrit ci-dessus, dont le mode d'ouverture est différent : au centre de la paroi supérieure de la boîte, est collé un goulot verseur consistant en une pièce injectée en polyéthylène. Le consommateur doit, lors de la première utilisation, percer lui-même un trou dans la paroi de l'emballage, à travers le goulot, créant ainsi des lèvres dirigées vers l'intérieur de la boîte, qui empêchent la vidange totale de celle-ci. Comme le goulot est appliqué sur la partie externe de la pellicule composite qui constitue la paroi de l'emballage, il est susceptible de s'en détacher en cas de choc ou de manipulation brutale. Comme dans les briques à lait, tout recyclage de matière plastique ou de carton est impossible. En outre, l'empilement et la palettisation sont difficiles à cause de la proéminence du goulot verseur.

Un autre type d'emballage connu sur le marché et prévu pour des lessives liquides permet un versage plus facile du produit. Il s'agit d'un emballage constitué d'une feuille en carton à laquelle on donne la forme d'une boîte, dans laquelle une feuille de matière plastique soudée en forme de sac est collée en de nombreux endroits. La paroi supérieure de cet emballage est trouée, dès la fabrication, d'une manière décentrée. Un goulot solidaire du carton et de la feuille de matière plastique est mis en place à l'endroit du trou prévu sur le dessus de la boîte. L'ouverture, la fermeture et le versage du produit sont relativement faciles. On constate néanmoins dans la pratique qu'à cause notamment de la forme parallélipipédique de la boîte, il est également pratiquement impossible de la vider.

Ici encore, les composants (carton et matière plastique) sont très difficilement dissociables, ce qui n'est pas souhaitable d'un point de vue écologique. De plus, ce type d'emballage requiert l'utilisation d'une quantité importante de colle. Les problèmes d'empilement et de palettisation ne sont pas non plus résolus.

Il existe un modèle particulier de ce type d'emballage, dans le couvercle duquel on a prévu une large ouverture. Le goulot, qui est alors solidaire uniquement de la feuille de matière plastique peut s'enfoncer dans la boîte par cette ouverture. A partir de ce moment, il arrive fréquemment qu'il s'oriente en oblique et disparaisse dans la boîte, où il est alors malaisé de le récupérer. L'orientation du jet de produit n'est pas non plus garantie lors du versage.

Il existe aussi un autre modèle particulier de ce type d'emballage où le goulot est situé dans un "coin coupé" de la boîte en carton. Dans ce cas, la résistance de l'emballage à la compression verticale s'en trouve amoindrie. Dans les quatre dernières versions mentionnées ci-dessus, les emballages ne sont pas conçus pour être remplis par le goulot. Ils doivent être fabriqués et remplis par des machines complexes et coûteuses, qui forment le carton, y appliquent la matière plastique et procèdent immédiatement au remplissage. Ceci signifie dans chaque cas que le fabricant du produit conditionné devra acheminer sa marchandise en vrac jusque dans les locaux où les emballages sont fabriqués ou investir dans des machines de fabrication d'emballage, ce qui entraîne des frais supplémentaires.

L'invention a pour but de procurer un emballage pour produits liquides ou pulvérulents qui puisse, au gré des besoins, être traité comme un flacon ou comme une boîte.

Cet emballage pourra être fabriqué par des machines traditionnelles et rempli par le goulot sur des lignes de remplissage traditionnellement utilisées pour le remplissage de flacons. Il permettra, à l'usage, un versage aisé du produit et une bonne orientation du jet, comme on peut le faire avec un simple flacon. Il pourra par ailleurs, pendant la manutention, le transport et le stockage, être empilé sur d'autres emballages et palettisé comme une simple boîte.

On pourra aussi, après usage, séparer très facilement la boîte en carton et le flacon en plastique vide, en vue d'un recyclage éventuel.

On connaît un emballage selon le préambule de la revendication 1 (US-A-2 799 427). L'invention a pour objet un emballage selon la revendication 1. Selon une forme particulière, l'emballage est prévu pour produits liquides ou pulvérulents, et consiste en un ensemble composé d'une boîte en carton et d'un flacon en matière plastique contenu dans cette boîte sans y être attaché, c'est-à-dire sans y être ni collé ni soudé, en sorte que le flacon peut être séparé de la boîte très aisément et sans aucun arrachement après que cette boîte a été ouverte. La boîte en question comporte des parois latérales et un couvercle. Une ouverture est ménagée dans ce dernier. Le flacon comporte un fond, un corps, des épaules, un col et un goulot, sur lequel est adapté un bouchon.

Le corps du flacon a une souplesse et des dimensions en largeur telles qu'il peut épouser sensiblement les parois latérales de la boîte.

Les dimensions relatives du flacon et de la boîte sont telles que le flacon peut être placé soit dans une position dans laquelle son fond est situé au même niveau que l'extrémité inférieure des parois latérales de la boîte et son goulot est escamoté dans la boîte, soit dans une autre position dans laquelle son fond est situé au-dessus du niveau de l'extrémité inférieure des parois latérales de la boîte son col étant alors engagé dans l'ouverture du couvercle. Le flacon peut être déplacé verticalement d'une position a l'autre et vice versa. Le flacon, tel que contenu dans la boîte, peut être rempli par le goulot, le bouchon peut être mis en place et enlevé lorsqu'on le désire, et le contenu du flacon peut être versé par le-goulot. Le col du flacon est muni de moyens qui, lorsqu'il est engagé dans l'ouverture, coopèrent avec le couvercle pour assurer le maintien du goulot hors de la boîte et la suspension du flacon dans celle-ci. Ces moyens réalisent ainsi un état de retenue temporaire du flacon en hauteur qui peut cesser grâce à la déformation temporaire du carton du couvercle lorsqu'une force totale, supérieure celle qu'exerce le poids du flacon et du produit qu'il peut contenir, est exercée verticalement vers le bas sur le goulot.

La boîte en carton pourrait éventuellement être dépourvue de fond (du côté opposé au couvercle dans lequel est ménagée une ouverture), mais il est généralement préférable que la boîte comporte un fond.

Ce fond de boîte peut cependant être incomplet et formé, par exemple, de rebords des parois latérales pliés vers l'intérieur à la partie inférieure de la boîte, la largeur de ces rebords étant telle qu'une ouverture subsiste au milieu de ce fond de boîte.

Suivant une forme de réalisation particulière, le goulot du flacon est fileté et le bouchon est fileté de manière correspondante.

Toutefois, ce type de fermeture du goulot n'est nullement critique et bien d'autres systèmes de bouchage peuvent être utilisés tels que, par exemple, les systèmes de bouchage "à baïonnette".

Les moyens qui peuvent coopérer avec le couvercle de la boîte pour assurer le maintien du goulot en dehors de la boîte et la suspension du flacon dans la boîte lorsque le col est engagé dans l'ouverture peuvent consister en un collet qui surmonte la partie inférieure du col.

L'emballage de l'invention peut donc adopter une "position boîte" dans laquelle le goulot est escamoté et une "position flacon" dans laquelle il est au contraire proéminent.

D'une manière avantageuse, le col du flacon peut aussi être muni, à sa partie inférieure, de moyens qui coopèrent avec le couvercle pour assurer le blocage en rotation du col (et donc de tout le flacon) lorsque ledit col est engagé dans l'ouverture du couvercle. La partie inférieure du col et les bords de l'ouverture peuvent être crantés. Ils peuvent aussi avoir une forme qui ne soit pas circulaire, par exemple une forme ovale, elliptique ou polygonale. On utilisera avec succès des formes hexagonales, octogonales, carrées ou même triangulaires.

Lorsque le goulot est escamoté à l'intérieur de la boîte, il est avantageux que le bouchon n'y rentre pas entièrement. A cette fin, le bouchon fileté sera avantageusement muni d'un organe d'arrêt, qui peut consister de manière simple en un épaulement situé près du sommet du bouchon.

De préférence, celui-ci sera muni d'un organe de retenue qui, lorsque le goulot est escamoté à l'intérieur de la boîte, coopère avec le dessous du couvercle et empêche la sortie involontaire de ce goulot hors de la boîte, par exemple, suite à des chocs qui peuvent se produire pendant la manutention ou le transport. Il peut s'agir d'ergots ou encore d'une collerette.

Suivant une variante de réalisation, l'ouverture ménagée dans le couvercle de la boîte a des dimensions telles que, lorsque le goulot est escamoté à l'intérieur de la boîte, le bord de cette ouverture enserre latéralement le bouchon et empêche ainsi la sortie involontaire du goulot (avec son bouchon) hors de la boîte.

Lorsque le goulot est escamoté à l'intérieur de la boîte et que l'on souhaite l'en faire sortir, par exemple pour verser le produit, l'opération sera facilitée par la présence, sur le bouchon, d'au moins une anse destinée à favoriser la traction du goulot hors de la boîte.

De préférence, le corps du flacon de l'emballage selon la présente invention est garni, sur au moins une partie de sa hauteur et au moins une partie de sa périphérie, de moyens de rigidification, par exemple des cannelures et des nervures qui peuvent être disposées soit dans le sens axial, soit dans le sens radial, ou par une combinaison des deux.

Le flacon peut avoir en substance une forme circulaire, ou bien une forme rectangulaire à coins arrondis de toute autre forme souhaitée. La boîte peut être, quant à elle, cylindrique ou prismatique.

Une matière particulièrement intéressante pour la fabrication du flacon est le polyéthylène, mais on peut également utiliser le poly(téréphtalate d'éthylène), le polypropylène ou d'autres matières plastiques recyclables ou incinérables sans dégagement de gaz nocifs. L'utilisation du polyéthylène est avantageuse à plus d'un titre car il est particulièrement bien recyclable.

Le flacon des emballages de l'invention peut ne pas être autoportant, sa stabilité étant assurée par la boîte elle-même.

L'emballage de l'invention n'est pas plus lourd qu'un flacon traditionnel de même contenance et, dans certaines formes d'exécution, permet d'utiliser jusqu'à trois fois moins de matière plastique. Lors du versage du produit, l'écoulement de celui-ci se fait de manière continue sans provoquer de remontée de bulles d'air dans le flacon, ce qui permet une bonne précision de l'orientation du jet.

Du fait que la présentation extérieure de l'emballage de l'invention est assurée par la boîte en carton, on peut utiliser pour la fabrication du flacon léger, des déchets de matière plastique provenant du processus de fabrication d'emballages conventionnels. On peut ainsi fabriquer un flacon monocouche entièrement en matière plastique récupérée. Sa légèreté, sa consistance et sa fonctionnalité seront identiques à celles d'un flacon fabriqué à partir de matière vierge. Seul son aspect sera modifié, par exemple dans le cas où la matière plastique récupérée provient de déchets d'impression sérigraphique, ce qui apporte une modification de la couleur du flacon.

D'autre part, la technique de coextrusion permet aujourd'hui de produire des flacons multicouches, dans le but de recycler la matière plastique contaminée par des produits et provenant de la poubelle du consommateur. Pour que ce recyclage puisse se faire, il est indispensable d'éviter que la matière ayant été contaminée et n'offrant plus les garanties de pureté couramment demandées à tous les emballages soit séparée du contenu par une couche de matière plastique vierge destinée à éviter le contact entre la matière recyclée et contaminée et le contenu de l'emballage.

La couleur de la matière recyclée, tendant aux gris les plus variés, impose aux flacons traditionnels également une couche de matière plastique extérieure dite de présentation lorsque la couleur demandée pour le flacon est incompatible avec le gris.

Une troisième couche de matière, prise en sandwich entre les deux premières, permettra l'incorporation de déchets provenant de la fabrication même des emballages (déchets pouvant représenter 50% du poids net d'un flacon à poignée par exemple) et l'utilisation de matière réellement recyclée, c'est-à-dire contaminée et provenant des immondices (recyclage "post-consumer").

L'invention permet d'augmenter la part de matière recyclée par la suppression de la couche de présentation, qui devient inutile étant donné que c'est la boîte en carton qui fournit son bel aspect à l'emballage.

On tente actuellement de développer des emballages en matières plastiques dégradables. Une des difficultés à laquelle de tels projets se heurtent se trouve dans la détermination de la durée de vie de la matière avant que la dégradation ne commence.

Dans les emballages de l'invention, le flacon est protégé de la lumière par la boîte en carton jusqu'à ce que le produit ait été utilisé. Il permet donc l'utilisation de matières plastiques très rapidement dégradables sous l'effet de la lumière, c'est-à-dire d'un rayonnement UV. La dégradation de la matière plastique commence dès l'exposition du flacon à la lumière, c'est-à-dire dès qu'il est séparé de la boîte, soit par une volonté humaine, soit par la décomposition naturelle du carton.

D'autres particularités et avantages de l'invention ressortiront de la description faite ci-après d'une forme d'exécution préférée, référence étant faite aux dessins annexés, dans lesquels :
la Fig. 1 est une vue, partiellement en coupe, d'un emballage pour produits liquides ou pulvérulents suivant l'invention, dont le goulot est en position proéminente ("position flacon");
la Fig. 2 est une autre vue, partiellement en coupe, du même emballage, dont le goulot est en position escamotée ("position boîte");
la Fig. 3 est une coupe suivant la ligne III-III de la Fig. 1, et
la Fig. 4 est une vue en perspective d'un flacon extrait, après usage, d'un emballage selon l'invention, et réduit à un faible volume.

Les Fig. 1 à 3 montrent un emballage pour produits liquides ou pulvérulents suivant l'invention, désigné sous la référence générale 1.

Cet emballage 1 est constitué d'une boîte en carton 2 de section rectangulaire et d'un flacon 3. Pour la facilité, on a représente le flacon 3 en élévation et la boîte 2 en coupe sur les Fig. 1 et 2.

La boîte 2 comporte classiquement un fond 4, quatre parois latérales 5 et un couvercle 6. Dans ce dernier est ménagée une ouverture hexagonale 7.

Le flacon 3 est fabriqué en polyéthylène et est extrêmement léger; il comporte un fond 8, un corps 9 de section en substance rectangulaire à coins arrondis, et des épaules 10 s'étendant depuis l'extrémité supérieure du corps 9 jusqu'à une surface 11 qui constitue la limite entre les épaules 10 et le col 12. Celui-ci s'étend en hauteur jusqu'au début du filetage (représenté en pointillé à la Fig. 1) du goulot fileté 13 sur lequel est vissé un bouchon fileté 14. Ce bouchon 14 permet d'ouvrir et de refermer l'emballage 1 autant de fois qu'on le souhaite.

Comme on le voit à la Fig. 4, lorsque le flacon 3 est vide, il peut aisément être séparé de la boîte 2, à laquelle il n'est attaché ni par collage ni par soudage ni d'aucune autre manière. Il peut alors être roulé à la main à la manière d'un tube de dentifrice, ce qui permet qu'il occupe dans les déchets un volume très réduit.

Ceci permet également de récupérer jusqu'à la dernière goutte du produit, ce qui évite les gaspillages et le mélange de résidus du produit aux ordures. La boîte 2, quant à elle, peut être aplatie comme toute boîte en carton.

On comprendra que les emballages de l'invention, qui permettent une séparation totale des composants carton et matière plastique sont particulièrement intéressants sur le plan écologique : ces composants peuvent être triés, collectés sélectivement et recyclés.

Le col 12 est divisé en trois éléments distincts le long de sa hauteur : la partie inférieure 15, le collet 16 et la partie supérieure 17.

On voit clairement sur les Fig. 1 et 2 que le flacon 3 peut occuper, par rapport à la boîte 2, deux positions différentes. Il peut passer de l'une à l'autre grâce à un effort de pression ou de traction exercé sur le goulot 13.

La Fig. 1 montre l'emballage 1 dans sa "position flacon" dans laquelle le goulot 13 est complètement sorti hors de la boîte 2. Dans cette position, l'emballage 1 peut être traité comme un simple flacon; après enlèvement du bouchon 14, le produit contenu dans le flacon 3 peut être versé. Du fait de la souplesse des parois du flacon 3, le produit s'écoule, lors du versage, en un jet régulier et bien orienté.

La partie inférieure 15 du col 12 est engagée dans l'ouverture 7 du couvercle 6, où elle est calée en rotation, grâce à sa forme hexagonale et à la forme hexagonale de cette ouverture 7.

Le collet 16, qui surmonte la partie inférieure 15, prend appui sur le couvercle 6. Le goulot 13 est maintenu dans une position proéminente. Le fond 8 du flacon 3 est maintenu à distance du fond 4 de la boîte 2, ce qui revient à dire que le flacon 3 est suspendu dans la boîte 2 grâce à la coopération du collet 16 et du couvercle 6.

Il est évident que la résistance du carton qui constitue le couvercle 6 est suffisante pour supporter le poids du flacon 3, même lorsque celui-ci est entièrement rempli de produit liquide ou pulvérulent. Le couvercle 6 est susceptible de se déformer temporairement en s'infléchissant vers le bas lorsqu'on exerce vers le bas sur le goulot 13 une pression verticale.

Le collet 16 passe alors sous le couvercle 6, et le flacon 3 descend progressivement dans la boîte 2 jusqu'à ce que son fond 8 repose sur le fond 4 de la boîte 2 et que son goulot 13 soit entièrement escamoté dans cette boîte 2, comme illustré à la Fig. 2. Cette position est particulièrement avantageuse pour le transport et le stockage de l'emballage 1, qui peut alors être gerbé sans inconvénient, chargé sur des palettes et être traité pendant la manipulation et la manutention comme une boîte ordinaire.

L'emballage 1 peut être rempli, par le goulot 13, sur des lignes de remplissage habituelles poour flacons.

Ce remplissage peut éventuellement se faire lorsque le goulot 13 est en position proéminente (c'est-à-dire lorsque l'emballage 1 se trouve en "position flacon" comme montré à la Fig. 1, mais avant mise en place du bouchon 14 évidemment).

Il est toutefois préférable de remplir l'emballage 1 lorsqu'il se trouve en "position boîte" (comme montré à la Fig. 2, mais évidemment aussi avant mise en place du bouchon 14). Lorsque l'emballage 1 se trouve en cette position, le goulot 13 est engagé dans l'ouverture 7 du couvercle 6, mais le bord supérieur du goulot 13 dépasse très légèrement le niveau de ce couvercle 6 (d'environ 2 mm, par exemple). De ce fait, la mise en place du bouchon 14 (après remplissage de l'emballage 1) se fait très aisément par les mécanismes de bouchage des lignes de remplissage, car le centrage du bouchon 14 par rapport au goulot 13 se fait de manière très précise.

Le bouchon 14 représenté sur les Fig. 1 et 2 est particulièrement bien adapté à l'emballage 1. A sa partie supérieure, il est muni d'un épaulement 18, qui s'appuie sur le couvercle 6 lorsque le goulot 13 est rentré dans la boîte 2 et sert dès lors d'organe d'arrêt. Deux anses 19 peuvent être relevées à sa partie supérieure de manière à faciliter la traction manuelle du goulot 13 hors de la boîte 2, par exemple lorsque après le transport, on souhaite verser le produit.

Le bouchon 14 est muni d'ergots 20 qui servent à prévenir une sortie involontaire du goulot 13 hors de la boîte 2 pendant le transport, en coopérant avec le dessous du couvercle 6. Lors de l'enfoncement du goulot 13, les ergots 20 pénètrent sous le couvercle 6 grâce à une déformation temporaire de celui-ci. L'ouverture 7 du couvercle 6 sert de guide à la partie inférieure 15 et à la partie supérieure 17 du col 12, même si la pression exercée sur le bouchon 14 n'est pas parfaitement verticale. Cette caractéristique et l'existence de l'épaulement 18 et des anses 19 qui sont rabattables assurent une surface pratiquement plane au couvercle 6 de la boîte 2 lorsque l'emballage 1 est dans sa "position boîte" illustrée à la Fig. 2.

Bien entendu, lorsqu'on exerce sur les anses 19 du bouchon 14 la traction nécessaire pour ressortir le goulot 13 de la boîte 2 et ramener le collet 16 au-dessus du couvercle 6, les ergots 20 et le collet 16 franchissent ce couvercle 6 en le déformant temporairement par fléchissement vers le haut.

La Fig. 3 montre que, dans cette forme d'exécution préférée, le flacon 3 épouse sensiblement les parois latérales 5 de la boîte 2. Son corps 9 présente une forme ondulée, formant ainsi une succession de cannelures 21 et de nervures 22 disposées dans le sens axial (vertical).

Comme les parois du flacon 3 sont très minces, et particulièrement lorsque l'emballage 1 est rempli de produit liquide, il peut se produire à la longue un gonflement des parois latérales 5 de la boîte 2, principalement dans le tiers inférieur de l'emballage 1, où s'exerce la plus forte pression. Pour pallier cet inconvénient, le corps 9 du flacon 3 présente, dans la zone correspondante, une section légèrement plus petite que dans les autres parties, de manière à contrecarrer l'apparition d'un tel gonflement. Cette caractéristique n'est bien sûr pas apparente lorsque le flacon 3 est rempli.

La forme d'exécution décrite en se référant aux figures présente de nombreux avantages qui ont été énumérés ci-dessus, et parmi ceux-ci, la légèreté.

De nombreuses autres variantes peuvent être apportées aux emballages décrits ci-dessus sans pour autant sortir du cadre de l'invention.

C'est ainsi que des flacons, en substance de forme cylindrique, pourront s'adapter aussi bien à des boîtes de section carrée, hexagonale ou octogonale, par exemple, qu'à des boîtes cylindriques elles-mêmes.

On peut fabriquer des flacons dont le corps est garni de cannelures horizontales, ou d'une combinaison de cannelures horizontales et verticales, ou encore des flacons rigidifiés grâce à des motifs en relief en forme de losange, ou même des flacons lisses.

Les formes du col du flacon et de l'ouverture ménagée dans le couvercle de la boîte pourront être choisies au gré des besoins, et indépendamment de la forme choisie pour la boîte et le flacon de l'emballage, en restant dans le cadre défini par les revendications.

## Revendications

1. Emballage pour produits liquides ou pulvérulents, consistant en un ensemble composé d'une boîte (2) et d'un flacon (3) contenu dans cette boîte (2) sans y être attaché, ladite boîte (2) comportant des parois latérales (5) et un couvercle (6) dans lequel est ménagée une ouverture (7), ledit flacon (3) comportant un fond (8), un corps (9), des épaules (10), un col (12), un goulot (13) sur lequel est adapté un bouchon (14), les dimensions relatives du flacon (3) et de la boîte (2) étant telles que le flacon (3) peut être placé verticalement soit dans une position dans laquelle son fond (8) est situé au même niveau que l'extrémité inférieure des parois latérales (5) de la boîte (2) et son goulot (13) est escamoté dans la boîte (2), soit dans une position dans laquelle son fond (8) est situé au-dessus du niveau de l'extrémité inférieure des parois latérales (5) de la boîte (2), le col (12) étant engagé dans l'ouverture (7) du couvercle (6), le flacon (3) pouvant être déplacé de l'une de ces positions vers l'autre de ces positions, le flacon (3), tel que contenu dans la boîte (2), pouvant être rempli par le goulot (13), le bouchon (14) pouvant être mis en place et enlevé lorsqu'on le désire, et le contenu du flacon (3) pouvant être versé par le goulot (13), caractérisé en ce que la boîte (2) est en carton et le flacon (3) en matière plastique, en ce que le corps (9) du flacon (3) a une souplesse et des dimensions en largeur telles qu'il peut épouser sensiblement les parois latérales (5) de la boîte (2), et en ce que le col (12) du flacon (3) est muni de moyens qui, lorsqu'il est engagé dans ladite ouverture (7), coopèrent avec le couvercle (6) pour assurer le maintien du goulot (13) hors de la boîte (2) et la suspension du flacon (3) dans celle-ci, réalisant ainsi avec le couvercle (6) un état temporaire de retenue du flacon (3) en hauteur.

2. Emballage suivant la revendication 1, caractérisé en ce que la boîte (2) comporte, en outre, un fond (4) sur lequel peut prendre appui le fond (8) du flacon (3).

3. Emballage suivant l'une quelconque des revendications précédentes, caractérisé en ce que le goulot (13) du flacon (3) est fileté et le bouchon (14) est fileté de manière correspondante.

4. Emballage suivant l'une quelconque des revendications précédentes, caractérisé en ce que les moyens qui peuvent coopérer avec le couvercle (6) consistent en un collet (16) qui surmonte la partie inférieure (15) du col (12).

5. Emballage suivant l'une quelconque des revendications précédentes, caractérisé en ce que le col (12) est muni, à sa partie inférieure (15), de moyens qui peuvent coopérer avec le couvercle (6) pour assurer son blocage en rotation lorsqu'il est engagé dans l'ouverture (7).

6. Emballage suivant l'une quelconque des revendications précédentes, caractérisé en ce que le bouchon (14) est muni d'un organe d'arrêt qui, lorsque le goulot (13) est escamoté à l'intérieur de la boîte (2) prend appui sur le dessus du couvercle (6) et empêche ainsi le bouchon (14) de descendre entièrement dans la boîte (2).

7. Emballage suivant la revendication 6, caractérisé en ce que l'organe d'arrêt consiste en un épaulement (18) situé près du sommet du bouchon (14).

8. Emballage suivant l'une quelconque des revendications précédentes, caractérisé en ce que le bouchon (14) est muni d'un organe de retenue qui, lorsque le goulot (13) est escamoté à l'intérieur de la boîte (2), coopère avec le dessous du couvercle (6) et empêche ainsi la sortie involontaire du goulot (13) hors de la boîte (2).

9. Emballage suivant l'une quelconque des revendications 1 à 7, caractérisé en ce que l'ouverture (7) ménagée dans le couvercle (6) de la boîte (2) a des dimensions telles que, lorsque le goulot (13) est escamoté à l'intérieur de la boîte (2), le bord de cette ouverture (7) enserre latéralement le bouchon (14) et empêche ainsi la sortie involontaire du goulot (13) hors de la boîte (2).

10. Emballage suivant l'une quelconque des revendications précédentes, caractérisé en ce que le bouchon (14) est muni d'au moins une anse (19) destinée à faciliter la préhension du bouchon (14) et la traction du goulot (13) hors de la boîte (2).

11. Emballage suivant l'une quelconque des revendications précédentes, caractérisé en ce que le corps (9) du flacon (3) est garni, sur au moins une partie de sa périphérie et sur au moins une partie de sa hauteur, de moyens de rigidification.

12. Emballage suivant la revendication 11, caractérisé en ce que le corps (9) du flacon (3) est garni de cannelures (21) et de nervures (22) disposées dans le sens axial.

13. Emballage suivant l'une quelconque des revendications 11 et 12, caractérisé en ce que le corps du flacon est garni de cannelures et de nervures disposées dans le sens radial.

14. Emballage suivant l'une quelconque des revendications précédentes, caractérisé en ce que la section transversale du corps du flacon a, en substance, une forme circulaire.

15. Emballage suivant l'une quelconque des revendications 1 à 13, caractérisé en ce que la section transversale du corps (9) du flacon (3) a, en substance, une forme rectangulaire à coins arrondis.

16. Emballage suivant l'une quelconque des revendications 1 à 14, caractérisé en ce que la boîte a une forme cylindrique.

17. Emballage suivant l'une quelconque des revendications précédentes, caractérisé en ce que la boîte (2) a une forme prismatique.

## Patentansprüche

1. Verpackung für flüssige oder pulverförmige Produkte, umfassend eine Kombination, welche zusammengesetzt ist aus einem Gehäuse (2) und einer Flasche (3), welche in dem Gehäuse (2) eingeschlossen ist, ohne daran befestigt zu sein, wobei das Gehäuse (2) Seitenwände (5) und eine Abdeckung (6) aufweist, in der eine Öffnung (7) vorgesehen ist, die Flasche (3) einen Boden (8), einen Körper (9), Schultern (10), einen Kragen (12), einen Hals (13), auf dem ein Verschluß (14) angebracht ist, umfaßt, die auf die Flasche (3) und das Gehäuse (2) bezogenen Abmessungen derart beschaffen sind, daß die Flasche (3) senkrecht entweder in einer Stellung angeordnet ist, in der ihr Boden (8) auf demselben Niveau wie das untere Ende der Seitenwände (5) des Gehäuses (2) angeordnet und ihr Hals (13) in das Gehäuse (2) eingezogen ist, oder in einer Stellung angeordnet ist, in der sich ihr Boden oberhalb des Niveaus des unteren Endes der Seitenwände (5) des Gehäuses (2) befindet und ihr Kragen (12) in die Öffnung (7) der Abdeckung (6) eingesetzt ist, die Flasche (3) aus einer dieser Stellungen in die andere überführbar und, so wie sie in das Gehäuse (2) eingesetzt ist, durch den Hals (13) gefüllt, der Verschluß (14) angebracht und, falls gewünscht, abgenommen und der Inhalt der Flasche (3) durch den Hals (15) ausgegossen werden kann, **dadurch gekennzeichnet,** daß das Gehäuse (2) aus Karton und die Flasche (3) aus Kunststoff gefertigt ist, daß der Körper (9) der Flasche (3) nachgiebig ist und derartige Breitenabmessungen aufweist, daß er sich feinfühlig an die Seitenwände (5) des Gehäuses (2) anpassen kann, und daß der Kragen (12) der Flasche (3) Mittel aufweist, die, sobald er in die Öffnung (7) eingesetzt ist, mit der Abdeckung (6) zusammenwirken, um ein Festhalten des Halses (13) außerhalb des Gehäuses (2) und ein Aufhängen der Flasche (3) in dem Gehäuse (2) sicherzustellen und auf diese Weise mit der Abdeckung (6) einen vorübergehenden Haltezustand der Flasche (3) in Bodenfreiheit zu schaffen.

2. Verpackung nach Anspruch 1, **dadurch gekennzeichnet,** daß das Gehäuse (2) außerdem einen Boden (4) aufweist, auf dem sich der Boden (8) der Flasche (3) abstützen kann.

3. Verpackung nach einem der vorhergehenden Ansprüche, **dadurch gekennzeichnet,** daß der Hals (13) der Flasche (3) ein Gewinde und der Verschluß (14) ein entsprechendes Gegengewinde aufweist.

4. Verpackung nach einem der vorhergehenden Ansprüche, **dadurch gekennzeichnet,** daß die Mittel, welche mit der Abdeckung (6) zusammenwirken können, einen Ansatz (16) umfassen, der den Unterteil (15) des Kragens (12) überragt.

5. Verpackung nach einem der vorhergehenden Ansprüche, **dadurch gekennzeichnet,** daß der Kragen (12) an seinem Unterteil (15) mit Mitteln ausgerüstet ist, die mit der Abdeckung (6) zusammenwirken können, um dessen Drehfestigkeit sicherzustellen, wenn er in die Öffnung (7) eingesetzt ist.

6. Verpackung nach einem der vorhergehenden Ansprüche, **dadurch gekennzeichnet,** daß der Verschluß (14) mit einem Sperrorgan versehen ist, das, wenn der Hals (13) in das Innere des Gehäuses (2) eingezogen ist, auf der Oberseite der Abdeckung (6) anliegt und den Verschluß (14) daran hindert, vollständig in das Gehäuse (2) einzufallen.

7. Verpackung nach Anspruch 6, **dadurch gekennzeichnet,** daß das Sperrorgan einen nahe an der Spitze des Verschlusses (14) angeordneten Ansatz (18) umfaßt.

8. Verpackung nach einem der vorhergehenden Ansprüche, **dadurch gekennzeichnet,** daß der Verschluß (14) mit einem Rückhalteorgan versehen ist, das, wenn der Hals (13) in das Innere des Gehäuses (2) eingezogen ist, mit der Unterseite der Abdeckung (6) zusammenwirkt und dadurch den unbeabsichtigten Austritt des Halses (13) aus dem Gehäuse (2) verhindert.

9. Verpackung nach einem der Ansprüche 1 bis 7, **dadurch gekennzeichnet,** daß die in der Abdeckung (6) des Gehäuses (2) vorgesehene Öffnung (7) derartige Abmessungen hat, daß, wenn der Kragen (13) in das Innere des Gehäuses (2) eingezogen ist, der Rand dieser Öffnung (7) den Verschluß (14) seitlich umgibt und dadurch den unbeabsichtigten Austritt des Halses (13) aus dem Gehäuse (2) verhindert.

10. Verpackung nach einem der vorhergehenden Ansprüche, **dadurch gekennzeichnet,** daß der Verschluß (14) mit wenigstens einem Griff (19) versehen ist, welcher ein Greifen des Verschlusses und ein Ziehen des Halses (13) aus dem Gehäuse (2) ermöglicht.

11. Verpackung nach einem der vorhergehenden Ansprüche, **dadurch gekennzeichnet,** daß der Körper (9) der Flasche (3) wenigstens über einen Teil seines Umfangs und wenigstens über einen Teil seiner Höhe mit Versteifungsmitteln versehen ist.

12. Verpackung nach Anspruch 11, **dadurch gekennzeichnet,** daß der Körper (9) der Flasche (3) mit in axialer Richtung verlaufenden Rinnen (21) und Rippen (22) versehen ist.

13. Verpackung nach Anspruch 11 oder 12, **dadurch gekennzeichnet,** daß der Körper der Flasche mit in radialer Richtung verlaufenden Rinnen und Rippen versehen ist.

14. Verpackung nach einem der vorhergehenden Ansprüche, **dadurch gekennzeichnet,** daß der Querschnitt des Körpers der Flasche im wesentlichen eine kreisförmige Gestalt hat.

15. Verpackung nach einem der Ansprüche 1 bis 13, **dadurch gekennzeichnet,** daß der Querschnitt des Körpers (9) der Flasche (3) im wesentlichen eine rechteckige Gestalt mit abgerundeten Ecken hat.

16. Verpackung nach einem der Ansprüche 1 bis 14, **dadurch gekennzeichnet,** daß das Gehäuse eine zylindrische Gestalt hat.

17. Verpackung nach einem der vorhergehenden Ansprüche, **dadurch gekennzeichnet,** daß das Gehäuse (2) eine prismatische Gestalt hat.

## Claims

1. Packaging for liquid or pulverulent products, consisting of an assembly composed of a cardboard box (2) and a bottle (3) in plastic material contained in this box (2) without being attached to it, this box (2) comprising lateral walls (5) and a cover (6) in which an opening (7) is made, this bottle (3) comprising a base (8), a body (9), shoulders (10), a neck (12), a spout (13) to which a stopper (14) is fitted, the relative dimensions of the bottle (3) and of the box (2) being such that the bottle (3) can be placed vertically either in a position in which its base (8) is situated at the same level as the lower extremity of the lateral walls (5) of the box (2) and its spout (13) is retracted in the box (2), or in a position in which its base (8) rises above the lower part of the lateral walls (5) of the box (2), the neck (12) being engaged in the opening (7) of the cover (6), the bottle (3) able to be displaced from the one to the other of these positions, and the bottle (3) as contained in the box (2) able to be filled via the spout (13), the stopper (14) able to be placed and removed as desired, and the contents of the bottle (3) able to be poured out via the spout (13) characterized in that the box (2) is made out of cardboard and the bottle (3) is made out of a plastic material, the body (9) of the bottle (3) has a flexibility and dimensions in breadth such that it can essentially match the lateral walls (5) of the box (2) and the neck (12) of the bottle (3) are equipped with means which, when it is engaged in this opening (7), interact with the cover (6) to ensure that the spout (13) is maintained outside the box (2) and that the bottle (3) is suspended in the box, thus achieving with the cover (6) a temporary state of retention of the bottle (3) in height.

2. Packaging according to claim 1, characterized in that the box (2) also has a base (4) on which the base (8) of the bottle (3) can rest.

3. Packaging according to any of the preceding claims, characterized in that the spout (13) of the bottle (3) is threaded, and the stopper (14) is threaded correspondingly.

4. Packaging according to any of the preceding claims, characterized in that the means which can interact with the cover (6) consist of a collar (16) which rises above the lower part (15) of the neck (12).

5. Packaging according to any of the preceding claims, characterized in that the neck (12) is fitted, in its lower part (15), with means that can interact with the cover (6) to block its rotation when it is engaged in the opening (7).

6. Packaging according to any of the preceding claims, characterized in that the stopper (14) is fitted with a stop member which, when the spout (13) is retracted in the box (2), rests on the top of the cover (6) and thus prevents the stopper (14) from descending entirely into the box (2).

7. Packaging according to claim 6, characterized in that the stop member consists of a shoulder (18) situated near the top of the stopper (14).

8. Packaging according to any of the preceding claims, characterized in that the stopper (14) is fitted with a retention member which, when the spout (13) is retracted in the box (2), interacts with the bottom of the cover (6), thus preventing the undesired emergence of the spout (13) from the box (2).

9. Packaging according to any of the claims 1 to 7, characterized in that the opening (7) made in the cover (6) of the box (2) has dimensions such that, when the spout (13) is retracted in the box (2), the edge of this opening (7) laterally grips the stopper (14), thus preventing the undesired emergence of the spout (13) from the box (2).

10. Packaging according to any of the preceding claims, characterized in that the stopper (14) is fitted with at least one handle (19) making it easier to grip the stopper (14) and pull the spout (13) out of the box (2).

11. Packaging according to any of the preceding claims, characterized in that the body (9) of the bottle (3) is lined, over at least part of its periphery and part of its height, by means of stiffening.

12. Packaging according to claim 11, characterized in that the body (9) of the bottle (3) is lined with grooves (21) and ribs (22) disposed in the axial direction.

13. Packaging according to either of the claims 11 and 12, characterized in that the body of the bottle in lined with grooves and ribs disposed in the radial direction.

14. Packaging according to any of the preceding claims, characterized in that the transversal section of the body of the bottle has a substantially circular form.

15. Packaging according to any of the claims 1 to 13, characterized in that the transversal section of the body (9) of the bottle (3) has a substantially rectangular form with rounded corners.

16. Packaging according to any of the claims 1 to 14, characterized in that the box has a cylindrical form.

17. Packaging according to any of the preceding claims, characterized in that the box (2) has a prismatic form.
